# EUROPÄISCHE PATENTSCHRIFT

(11) **EP 0 842 746 B1**
(45) Veröffentlichungstag und Bekanntmachung des Hinweises auf die Patenterteilung: **04.06.2003**
(21) Anmeldenummer: 97810841.3
(22) Anmeldetag: 10.11.1997
(51) Int. Cl.: B26D 7/01, B26D 7/02, B26D 7/06, B26D 1/08

(54) **Verfahren zum Beschneiden der offenen Seitenkanten einzeln oder in Lagen zugeführter, gebundener Druckerzeugnisse und Einrichtung zu dessen Durchführung**
Method and device for trimming the non-bound edges of bound printed products fed either singly or stacked
Procédé et dispositif pour couper les côtés ouverts de produits imprimés et reliés, délivrés un par un ou en couches

(30) Priorität: 15.11.1996 CH 283596
(43) Veröffentlichungstag der Anmeldung: 20.05.1998
(73) Patentinhaber: GRAPHA-HOLDING AG, 6052 Hergiswil (CH)
(72) Erfinder: Tobler, Peter, 6403 Küssnacht (CH)

(56) Entgegenhaltungen:
- EP-A- 0 710 530
- DE-A- 2 911 473
- DE-B- 1 266 275
- DE-C- 669 022
- FR-A- 1 219 826

## Beschreibung

Die Erfindung betrifft ein Verfahren und eine Einrichtung zum Beschneiden der offenen Seitenkanten einzeln oder in Lagen zugeführter, gebundener Druckerzeugnisse gemäß dem Oberbegriff der Ansprüche 1 und 4 (siehe, z.B. EP-A-0 710 530).

In der Regel werden Druckerzeugnisse der eingangs genannten Art, nachdem die sie bildenden Druckbogen gebunden sind oder nach dem abschliessenden Anbringen eines Umschlages, an den drei offenen Seitenkanten auf ein gewünschtes Format beschnitten. Dabei ist es möglich, mehrere aufeinandergelegte Bücher gemeinsam zu schneiden, ohne eine Aenderung der Einspannung vorzunehmen.

Die DE - B - 1'266'275 offenbart eine Schneidemaschine zum dreiseitigen Beschneiden von Büchern, Broschüren oder dgl., mit ebensovielen Messern wie Schneidvorrichtungen, bei der die an den offenen Seitenkanten zu beschneidenden Bücher auf einem Drehtisch eingespannt werden. Dabei weist der Drehtisch entlang des Umgangs gleichmässig verteilte Klemmorgane auf, mit denen die Bücher auf dem Weg zu der um 90° versetzten Schneidstation verschwenkt, jedoch in der ursprünglichen Lage ausgerichtet bleiben. Den Klemmorganen sind Pressplatten zugeordnet, mit denen ein eingeklemmtes Buch in der Schneidstation auf den Drehtisch und ein der Schneidstation zugehöriges Auflagestück gepresst werden. Die entlang des Drehtisches angeordneten Schneidstationen beschneiden jeweils eine Seitenkante der in konstanter Lage umlaufenden Bücher.

Die CH - A - 263'992 vermittelt eine sog. Schneidmaschine zum Beschneiden von Büchern und dgl., die in einem Aufspannvorgang an drei Seiten beschnitten werden können. Zu diesem Zweck ist auf einem Schlitten mittels Säulen ein Joch einen Drehtisch quer überbrückend angeordnet, in dem eine Gewindemutter vertikal verschiebbar, jedoch unverdrehbar geführt ist, die zur Lagerung einer Gewindespindel dient und an der Unterseite mit einem Anpresskopf zum Anpressen einer Anpressplatte ausgebildet ist.
In dieser Druckschrift ist u.a. ein älterer Dreischneider erwähnt, bei dem ein oder mehrere Bücher oder dergleichen auf einem Drehtisch festgeklemmt werden, der auf einem rechtwinklig zum Messer verschiebbaren Schlitten gelagert ist, wonach der Beschnitt der Bücher auf drei Seiten mit einem Messer nacheinander nach dem Drehen des Tisches um jeweils 90° erfolgt.

Die Ausführung nach der eben zitierten CH - A - 263'992 gestattet auch eine Anwendung nach dem dort erörterten Stand der Technik, wobei der Drehtisch in mehreren Schritten um 360° antreibbar ist.

Ein in der EP - A - 0'710'530 erläuterter Schneidapparat zum Beschneiden von drei Seitenkanten eines gebundenen Druckerzeugnisses weist neben einem mit einem Schneidtisch zusammenwirkenden Messer eine zum Festhalten eines Druckerzeugnisses ausgebildete Schneidzange auf, die zum bundseitigen Festhalten des Druckerzeugnisses mit einer gegenüber dem Messer translatorisch und rotierend antreibbaren Positioniervorrichtung versehen ist.

Durch das mehrfach schrittartige Schneidverfahren sind die erwähnten Schneideinrichtungen mit Nachteilen behaftet, die eine ungewöhnlich niedrige Verarbeitungsleistung ergeben und eine automatische Beschickung verhindern.

Aufgabe der vorliegenden Erfindung ist es somit, unter Einhaltung einer hohen Zuverlässigkeit und der geforderten Qualität ein Verfahren und eine Einrichtung zu dessen Durchführung zu schaffen mit der die bisherige Verarbeitungsleistung erheblich verbessert werden kann.

Erfindungsgemäss wird diese Aufgabe dadurch gelöst, dass durch Aufbringen eines zweiten Druckerzeugnisses mit der gebundenen Seitenkante in eine zweite, der ersten gegenüberliegende und von dieser unabhängig steuerbare Einspanneinrichtung der Positioniervorrichtung, Versetzen der beiden Druckerzeugnisse durch eine Drehbewegung der Positioniervorrichtung um die Drehachse und/oder eine translatorische Zustellbewegung der Positioniervorrichtung, oder durch eine Zustellbewegung der Schneidvorrichtung, und gemeinsames Beschneiden von Kopf- und Fusskante der bei den in der Positioniervorrichtung mit den gebundenen Seitenkanten eingespannten Druckerzeugnisse mit dem Messer der Schneidvorrichtung n einem Arbeitsschritt. Dadurch kann die Verarbeitung teilweise nach einer Doppelnutzen-Methode durchgeführt werden, sodass eine spürbar grössere Verarbeitungsleistung entstehen kann.

Zur Durchführung des erfindungsgemässen Verfahrens ist eine Einrichtung mit einer ein in einer Vertikalebene eines etwa horizontalen Schneidtisches antreibbares Messer aufweisenden Schneidvorrichtung und einer zur Schneidebene der Schneidvorrichtung beabstandeten, die an der gebundenen Seitenkante eingespannten Druckerzeugnisse in den Wirkbereich der Schneidvorrichtung versetzenden Positioniervorrichtung vorgesehen, die um eine zum Schneidtisch senkrechte Drehachse sowie senkrecht zur Schneidebene schrittweise antreibbar ist, und die eine mit dem Schneidtisch koplanare Auflage bildende Aufspannplatte einer mit der Positioniervorrichtung verbundenen Einspannvorrichtung aufweist, die sich dadurch auszeichnet, dass die Positioniervorrichtung zwei an der Drehachse sich mit dem Rücken gegenüberliegende, unabhängig voneinander steuerbare Einspannvorrichtungen aufweist.

Anschliessend wird die Erfindung unter Bezugnahme auf die Zeichnung, auf die bezüglich aller in der Beschreibung nicht näher erwähnten Einzelheiten verwiesen wird,erläutert. In der Zeichnung zeigen:
- Fig. 1: eine prinzipielle Darstellung einer erfindungsgemässen Einrichtung,
- Fig. 2: einen Längsschnitt durch die in Fig. 1 dargestellte Positioniervorrichtung und
- Fig. 3a bis 3f: einen Arbeitsverlauf nach dem erfindungsgemässen Verfahren.

In den Fig. 1 und 2 ist eine Einrichtung 1 zur Durchführung des erfindungsgemässen Verfahrens veranschaulicht. Diese Einrichtung 1 zum Beschneiden der offenen Seitenkanten von Büchern, Magazinen, Broschüren und Zeitschriften besteht aus einer in einer Vertikalebene eines etwa horizontalen Schneidtisches 22 antreibbares Messer 3 aufweisenden Schneidvorrichtung 2. Ein absenkbarer Messerbalken 25, an dem das Messer 3 (austauschbar) befestigt ist, übt eine scherenartige Bewegung aus, die an einer in den Schneidtisch 22 eingelassenen Schneidleiste 26 endet. Der Schneidtisch 22, der Teilfläche des ebenen Verarbeitungstisches 14 ist, befindet sich seitlich versetzt zu einer Positioniervorrichtung 7, welche ihrerseits um eine zur Fläche des Verarbeitungstisches 14 senkrechte Drehachse 24 und senkrecht hin und her zur Schneidebene der Schneidvorrichtung 2 antreibbar ist. Hierzu weist der Verarbeitungstisch 14, der auf dem Boden stehend ständerartig ausgebildet ist, eine schlitzartige Ausnehmung 27 auf, die von einer mit der Positioniervorrichtung 7 verbundenen Antriebswelle 28 durchsetzt wird. Der nicht dargestellte Antriebsmotor der Antriebswelle 28 ist an einem unterhalb des Verarbeitungstisches 14 parallel zur Ausnehmung 27 beweglichen schlittenartig geführten Gestell (nicht ersichtlich) befestigt. Auf den Verarbeitungstisch 14 in Fig. 1 schauend, dreht die Positioniervorrichtung 7 zur Durchführung des Beschnittes der Druckerzeugnisse schrittweise um jeweils 90° im Gegenuhrzeigersinn. Die im Verarbeitungstisch 14 geführte Positioniervorrichtung 7 besitzt zwei an der Drehachse 24 sich mit dem Rücken gegenüberliegende Einspannvorrichtungen 12, 13, in denen die gebundenen Druckerzeugnisse 4 bis 6 mit der gebundenen Seitenkante 23 eingespannt sind.
Gemäss den Fig. 1 und 2 besitzt jede der Einspannvorrichtungen 12, 13 eine in einer die schlitzartige Ausnehmung 27 aufweisenden Vertiefung 29 des Verarbeitungstisches 14 versenkte Aufspannplatte 16, die eine mit dem Verarbeitungstisch. 14 bündige Aufspann- bzw. Auflageebene bildet.
Die an der Drehachse 24 sich flach gegenüberliegenden Aufspannplatten 16 sind durch einen in der Drehachse 24 etwa rechtwinklig zu den Aufspannplatten 16 angeordneten Verbindungssteg 30 mit einer beabstandeten Abstützplatte 31 verbunden, an der eine jeder Aufspannplatte 16 zugeordnete Schliessund eine Oeffnungslage der Einspannvorrichtung 12, 13 versetzbare Druckplatte 32 geführt ist. Die den Einspanneinrichtungen 12, 13 jeweils zugewandte Seite des Verbindungssteges 30 bilden einen als Bezugskante für das Breitformat dienenden Anschlag 35 für die Bund voran zugeführten Druckerzeugnisse 4 bis 6 und weitere. Die Betätigung der Druckplatten 32 erfolgt durch die schematisch dargestellten, hydraulisch oder pneumatisch bzw. mechanisch oder elektromechanisch betätigbaren Kolben-Zylinder-Einheiten 33, die auf den Abstützplatten 31 befestigt sind. Das Antriebsaggregat der Kolben-Zylinder-Einheiten 33, die durch nicht veranschaulichte Ventile gesteuert sind, befindet sich am nicht sichtbaren schlittenartig geführten Gestell des Antriebsmotors der Positioniervorrichtung 7. Gemäss Darstellung in Fig. 1 sind zwei Druckerzeugnisse 5, 6 in der Schneidposition für Kopf- und Fusskante, in der sie durch einen vor der Schneidvorrichtung 2 angeordneten Pressbalken 34 jeweils vor dem Schneiden auf den Schneidtisch 22 gepresst werden. Der Pressbalken 34 ist in Zusammenwirkung mit der Schneidvorrichtung 2 und den Bewegungen der Positioniervorrichtung 7 gesteuert.
Die Beschickung der Positioniervorrichtung 7 über den Verarbeitungstisch 14 erfolgt etwa parallel zur Schneidebene der Schneidvorrichtung 2 durch eine etwa geradlinige Zuführbewegung, bei der beispielsweise ein abgesenkter Pressbalken 34 oder eine besonders dafür geeignete Seitenführung zuhilfe genommen werden könnte.
Die Druckerzeugnisse können im Verarbeitungstakt der Einrichtung 1 maschinell zugeführt werden, beispielsweise durch einen Lift, der die Druckerzeugnisse 40 gestapelt nach oben führt, wo sie bei Erreichen des Verarbeitungstisches 14 einzeln einer geöffneten Einspannvorrichtung 12, 13 der Positioniervorrichtung 7 zugestellt bzw. zugeschoben werden.
Die Arbeitsschritte der Positioniervorrichtung 7 erfolgen jeweils in einer 90°-Teildrehbewegung und senkrecht hin und her zur Schneidebene des Messers 3 der Schneidvorrichtung.
Gegenüberliegend von der Schneidvorrichtung 2 ist eine Auslage 21 angedeutet, durch welche die Druckerzeugnisse den Verarbeitungsprozess verlassen.
Die Druckerzeugnisse können auch an einer an der Drehachse 24 in Verarbeitungsrichtung und Auslage 270° von der Beschickungseinrichtung entfernten Auslage 21 dem Prozess entnommen werden.
Der Verarbeitungsprozess erfolgt mit einer programmierbaren Steuerung, die einen zwischen Einspannvorrichtungen 12, 13 bzw. Positioniervorrichtung 7 und Schneidvorrichtung 2 erforderlichen Arbeitstakt bestimmt. Dieser ist auszudehnen, wenn beispielsweise eine Beschickungseinrichtung zugeschaltet wird.

Die Fig. 3a bis 3f vermitteln in dieser Reihenfolge einen Verarbeitungsverlauf von Beginn einer Produktion mit drei gebundenen Druckerzeugnissen 4 bis 6 in Verbindung mit einer in Fig. 1 dargestellten Einrichtung 1.
Ueberdies zeigen diese Figuren in schematischer Form das Messer 3 einer Schneidvorrichtung 2 und die Positioniervorrichtung 7 der Einrichtung von oben betrachtet.
In Fig. 3a ist die Ausgangslage des Schneidprozesses gezeigt, d.h. das erste Druckerzeugnis 4 befindet sich in der ersten Einspanneinrichtung 12 in der Schneidposition der Kopfkante 9. Zuvor wurde das erste Druckerzeugnis 4 mit Rücksicht auf die Schneidvorrichtung 2 gemäss der gestrichelten Linien in einer Verarbeitungsebene 8 bzw. auf einem Verarbeitungstisch 14 der Positioniervorrichtung 7 gemäss Pfeil 15 leicht versetzt zugeführt. Diese Massnahme kann bei einer entsprechenden Konstruktion der Schneidvorrichtung 2 vernachlässigt werden und beeinträchtigt das vorgeschlagene Schneidverfahren nicht.
Bei der Ausführung des Druckerzeugnisses 4 ist die mit der Positioniereinrichtung 7 verbundene erste Einspannvorrichtung 12 geöffnet und ihre Aufspannplatte 16 bildet mit der Zuführebene eine Verarbeitungsebene 8. Sofern die Druckerzeugnisse 4 bis 6 jeweils in einer versetzten Lage -wie oben beschrieben und gestrichelt gezeigt- in der ersten Einspannvorrichtung 12 eintreffen, dann ist eine grössere Zustellstrecke zur Schneidvorrichtung 2 hin erforderlich, als wenn sie nur um den abzutrennenden Abschnitt 17 d.h. geradlinig in einer der Einspannvorrichtungen 12, 13 eintreffen. Fig. 3a zeigt weiterhin das eingespannte Druckerzeugnis 4 im Schneidbereich.
Nach dem Trennen des Abschnittes 17 durch eine Schneidbewegung des Messers 3 wird das während dem ganzen Verarbeitungsvorgang eingespannte Druckerzeugnis 4 nach Anheben des Messers 3 in der Verarbeitungsebene 8 um 90° gedreht und in eine Lage versetzt, in der der Beschnitt der Frontseite vorgenommen werden kann. Bei diesem Schritt spielt die Breite des Druckerzeugnisses 4 eine Rolle, die die Länge der senkrecht zum Messer 3 oder der Schneidebene zurückzulegenden Zustellstrecke bestimmt. Zufälligerweise kann die Zustellstrecke Null sein, um die Frontkante 11 der Druckerzeugnisses 4 beschneiden zu können. Im vorliegenden Fall bedarf es einer Zurückversetzung des Druckerzeugnisses 4 bzw. der Positioniervorrichtung 7 vom Messer 3 aufgrund des Verhältnisses von Längs- und Seitenkante des Druckerzeugnisses. Die translatorische Bewegung ist durch Pfeil 18, die der drehenden Bewegung um 90° durch Pfeil 19 in Fig. 3b angedeutet.
Ein anschliessender Verarbeitungsschritt ist in Fig. 3c abgebildet. Nach dem Anheben des Messers 3 wurde das erste Druckerzeugnis 4 um weitere 90° gedreht und die Positioniervorrichtung 7 in eine Lage versetzt, in der die zweite Einspannvorrichtung 13 das nächstfolgende Druckerzeugnis 5 aufnehmen kann. Gemeinsam werden beide Druckerzeugnisse 4, 5 durch eine translatorische Bewegung in den Schneidbereich verlegt und dort an den Seitenkanten beschnitten, wobei bei Druckprodukt 4 jetzt die Fusskante 10 und bei Druckprodukt 5 die Kopfkante 9 beschnitten wird, sofern beide Druckerzeugnisse 4, 5 in der gleichen Lage - selbstverständlich bundvoran - der ersten 12 bzw. zweiten Einspannvorrichtung 13 zugeführt worden sind. Die beiden Pfeile in Fig. 3c weisen auf die zuvor durchgeführte Bewegung der Druckerzeugnisse 4, 5 hin, die sich durch ausgezogene 4 und strichpunktierte Linien 5 unterscheiden. Nach diesem Verarbeitungsschritt ist das erste Druckerzeugnis 4 fertiggestellt und könnte gemäss Pfeil 20 die Einrichtung 1 verlassen. Bei der vorliegenden Einrichtung 1 befindet sich jedoch die mit Pfeil 21 bezeichnete Auslage bei neun Uhr in Fig. 3d, die den Beschnitt der Frontkante 11 des zweiten Druckerzeugnisses 5 und die Entnahme des ersten Druckerzeugnisses 4 aus der Einspannvorrichtung 12 zeigt. Der Schneidvorgang an Druckerzeugnis 5 entspricht etwa dem Schneidvorgang an Druckerzeugnis 4 gemäss Fig. 3b.
Danach wird gemäss Fig. 3e die die Positioniervorrichtung 7 in die Lage versetzt, in der sie das dritte bzw. nächstolgende Druckerzeugnis 6 durch die (erste) Einspannvorrichtung 12 aufnehmen kann. Die Situation in Fig. 3e entspricht etwa einer Wiederholung von Fig. 3c.
In Fig. 3f wiederholt sich der Vorgang von Fig. 3d an den Druckerzeugnissen 5 und 6.

## Patentansprüche

1. Verfahren zum Beschneiden der offenen Seitenkanten einzeln oder in Lagen zugeführter, gebundener Druckerzeugnisse (4, 5, 6) wie Bücher, Broschüren oder Zeitschriften mittels einer Schneidvorrichtung (2), durch Aufbringen eines mit der gebundenen Seitenkante (23) in einer ersten Einspanneinrichtung (12) einer Positioniervorrichtung (7) einspannbaren Druckerzeugnisses, Versetzen des ersten DruckerZeugnisses (4, 5, 6) durch eine Drehbewegung der Positioniervorrichtung (7) um eine zu einer Verarbeitungsebene (8) senkrechte Drehachse (24) und/oder eine translatorische Zustellbewegung der Positioniervorrichtung (7) oder durch eine Zustellbewegung der Schneidvorrichtung (2), und Beschneiden der Kopf- (9) oder Fusskante (10) des ersten Druckerzeugnisses (4, 5, 6) durch die mit einem angetriebenen Messer (3) ausgestattete Schneidvorrichtung (2), **gekennzeichnet durch** Aufbringen eines zweiten Druckerzeugnisses (5, 6) mit der gebundenen Seitenkante (23) in eine zweite, der ersten gegenüberliegende und von dieser unabhängig steuerbare Einspanneinrichtung (13) der Positioniervorrichtung (7), Versetzen der beiden Druckerzeugnisse (4, 5, 6) **durch** eine Drehbewegung der Positioniervorrichtung (7) um die Drehachse (24) und/oder eine translatorische Zustellbewegung der Positioniervorrichtung (7), oder **durch** eine Zustellbewegung der Schneidvorrichtung (2), und gemeinsames Beschneiden von Kopf- (9) und Fusskante (10) der bei den in der Positioniervorrichtung (7) mit den gebundenen Seitenkanten eingespannten Druckerzeugnisse (4, 5, 6) mit dem Messer (3) der Schneidvorrichtung (2) in einem Arbeitsschritt.

2. Verfahren nach Anspruch 1, **dadurch gekennzeichnet, dass** das jeweils vorlaufende Druckerzeugnis (4, 5, 6) zuerst an der Kopf- (9) oder an der Fusskante (10) beschnitten wird.

3. Verfahren nach Anspruch 1 oder 2, **dadurch gekennzeichnet, dass** der Beschnitt zweier Druckerzeugnisse (4, 5, 6) an der Kopf- (9) und/oder Fusskante (10) zeitlich zwischen dem Beschnitt der Frontkanten (11) dieser Druckerzeugnisse (4, 5, 6) erfolgt.

4. Einrichtung zum Beschneiden der offenen Seitenkanten einzeln oder in Lagen zugeführter, gebundener Druckerzeugnisse, bestehend aus einer ein in einer Vertikalebene eines etwa horizontalen Schneidtisches (22) antreibbares Messer (3) aufweisenden Schneidvorrichtung (2) und einer zur Schneidebene der Schneidvorrichtung (2) beabstandeten, die an der gebundenen Seitenkante (23) eingespannten Druckerzeugnisse (4 bis 6) in den Wirkbereich der Schneidvorrichtung (2) versetzenden Positioniervorrichtung (7), die um eine zum Schneidtisch (22) senkrechte Drehachse (24) sowie senkrecht zur Schneidebene schrittweise antreibbar ist, und die eine mit dem Schneidtisch (22) koplanare Auflage bildende Aufspannplatte (16) einer mit der Positioniervorrichtung (7) verbundenen Einspannvorrichtung (12, 13) aufweist, **dadurch gekennzeichnet, dass** die Positioniervorrichtung (7) zwei an der Drehachse (24) sich mit dem Rücken gegenüberliegende, unabhängig voneinander steuerbare Einspannvorrichtungen (12, 13) aufweist.

5. Einrichtung nach Anspruch 4, **dadurch gekennzeichnet, dass** der Rücken einer Einspannvorrichtung (12, 13) durch einen in der Drehachse (24) angeordneten, die Aufspannplatten (16) mit im Abstand gegenüberliegenden Abstützplatten (31) antreibbarer Druckplatten (32) verbindenden Verbindungssteg (30) ausgebildet ist.

6. Einrichtung nach Anspruch 5, **dadurch gekennzeichnet, dass** der Verbindungssteg (30) jeweils einen Anschlag (35) der gebundenen Seitenkante (23) eines Druckerzeugnisses (4 bis 6) in der Einspannvorrichtung (12, 13) bildet.

7. Einrichtung nach Anspruch 5 oder 6, **dadurch gekennzeichnet, dass** an der den Aufspannplatten (16) abgewandten Seite der Abstützplatten (31) jeweils eine mit der Druckplatte (32) verbundene, mechanisch, elektromechanisch, hydraulisch und/oder pneumatisch betätigbare Antriebseinheit (33) befestigt ist.

8. Einrichtung nach einem der Ansprüche 4 bis 7, **dadurch gekennzeichnet, dass** die Positioniervorrichtung (7) jeweils um 90° an der Drehachse (24) antreibbar gesteuert ist.

9. Einrichtung nach einem der Ansprüche 4 bis 8, **dadurch gekennzeichnet, dass** diese mit einem die Druckerzeugnisse beim Schneiden auf den Schneidtisch (22) pressenden Pressbalken (34) antriebsverbunden ist.

10. Einrichtung nach einem der Ansprüche 4 bis 9, **dadurch gekennzeichnet, dass** mit dieser im Takt der Verarbeitung eine die Druckerzeugnisse (4 bis 6) zuführende Beschickungsvorrichtung antriebsverbunden ist.

11. Einrichtung nach einem der Ansprüche 4 bis 10, **dadurch gekennzeichnet, dass** diese mit einer programmierbaren Steuerung verbunden ist.

12. Einrichtung nach einem der Ansprüche 10 und 11, **dadurch gekennzeichnet, dass** gegenüberliegend von der Beschickungsvorrichtung eine Auslage (21) für die Druckerzeugnisse angeordnet ist.

13. Einrichtung nach einem der Ansprüche 10 und 11, **dadurch gekennzeichnet, dass** an der Drehachse (24) in Verarbeitungsrichtung 270° von der Beschickungsvorrichtung entfernt eine Auslage (21) für die Druckerzeugnisse angeordnet ist.

## Claims

1. Process for trimming the non-bound edges of bound printed products (4, 5, 6) such as books, brochures or periodicals, fed singly or stacked, by means of a cutting device (2), by putting a printed product which can be gripped with the bound edge (23) in a first gripping device (12) of a positioning device (7), moving the first printed product (4, 5, 6) by a turning movement of the positioning device (7) around a turning axis (24) vertical to a processing plane (8) and/or a translatory feeding movement of the positioning device (7) or by a feeding movement of the cutting device (2), and trimming the top (9) or bottom edge (10) of the first printed product (4, 5, 6) by the cutting device (2) which is fitted with a driven knife (3), **characterised by** putting a second printed product (5, 6) with the bound edge (23) into a second gripping device (13) of the positioning device (7), which is opposite the first and controlled independently of it, moving both printed products (4, 5, 6) by a turning movement of the positioning device (7) around the turning axis (24) and/or a translatory feeding movement of the positioning device (7), or a feeding movement of the cutting device (2), and joint trimming of the top (9) and bottom edge (10) of the printed products (4, 5, 6) gripped with the bound edges in the positioning device (7) with the knife (3) of the cutting device (2) in one step.

2. Process according to claim 1, **characterised by** the fact that the relevant advancing printed product (4, 5, 6) is trimmed first at the top (9) or at the bottom edge (10).

3. Process according to claim 1 or 2, **characterised by** the fact that two printed products (4, 5, 6) are trimmed at the top (9) and/or bottom edge (10) in the time between trimming the front edges (11) of these printed products (4, 5, 6).

4. Device for trimming the non-bound edges of bound printed products, fed singly or stacked, consisting of a cutting device (2) with a knife (3) which can be driven in a vertical plane of a more or less horizontal cutting table (22) and a positioning device (7) at a distance from the cutting plane of the cutting device (2), moving the printed products (4 to 6) gripped on the bound edge (23) in the working area of the cutting device (2), which can be driven gradually around a turning axis (24) vertical to the cutting table (22) and vertical to the cutting plane, and which has a clamping plate (16) forming a coplanar support with the cutting table (22) of a gripping device (12, 13) connected to the positioning device (7), **characterised by** the fact that the positioning device (7) has two gripping devices (12, 13) on the turning axis (24) with their backs opposite, which can be controlled independently of each other.

5. Device according to claim 4, **characterised by** the fact that the back of a gripping device (12, 13) is formed by a connecting bridge (30) arranged in the turning axis (24) connecting the clamping plates (16) with the support plates (31) opposite, which can be driven and are at a distance.

6. Device according to claim 5, **characterised by** the fact that the connecting bridge (30) forms a stop (35) on the bound edge (23) of a printed product (4 to 6) in the gripping device (12, 13).

7. Device according to claim 5 or 6, **characterised by** the fact that a drive unit (33) connected to the pressure plate (32), which can be mechanically, electro-mechanically, hydraulically and/or pneumatically operated, is fixed to the relevant side of the support plates (31) turned away from the clamping plates (16).

8. Device according to one of claims 4 to 7, **characterised by** the fact that the positioning device (7) is controlled and can be driven around 90E on the turning axis (24).

9. Device according to one of claims 4 to 8, **characterised by** the fact that this is connected to a pressure beam (34) with reference to the drive, which presses the printed products when cutting on the cutting table (22).

10. Device according to one of claims 4 to 9, **characterised by** the fact that a loading device feeding the printed products (4 to 6) is connected to this with reference to the drive in the timing of the processing.

11. Device according to one of claims 4 to 10, **characterised by** the fact that this is connected with a control, which can be programmed.

12. Device according to one of claims 10 and 11, **characterised by** the fact that a support (21) for the printed products is arranged opposite the loading device.

13. Device according to one of claims 10 and 11, **characterised by** the fact that a support (21) for the printed products is arranged on the turning axis (24) in the processing direction 270E away from the loading device.

## Revendications

1. Procédé pour couper les arêtes latérales ouvertes de produits imprimés reliés (4, 5, 6) arrivant un par un ou superposés, tels que des livres, des brochures ou des magazines, au moyen d'un dispositif de coupe (2) en mettant en place un produit imprimé pouvant être immobilisé par l'arête latérale reliée (23) dans un premier dispositif de serrage (12) d'un dispositif de positionnement (7), en déplaçant ledit premier produit imprimé (4, 5, 6) par un mouvement de rotation du dispositif de positionnement (7) autour d'un axe de rotation (24) perpendiculaire au plan de travail (8) et/ou par un mouvement d'avance par translation du dispositif de positionnement (7) ou par un mouvement d'avance du dispositif de coupe (2), et en coupant l'arête du haut (9) ou du bas (10) dudit premier produit imprimé (4, 5, 6) à l'aide du dispositif de coupe (2) équipé d'une lame entraînée (3), **caractérisé par** la mise en place d'un deuxième produit imprimé (5, 6) par l'arête latérale reliée (23) dans un deuxième dispositif de serrage (13) du dispositif de positionnement (7) qui est opposé au précédent et commandé indépendamment de celui-ci, par le déplacement des deux produits imprimés (4, 5, 6) par un mouvement de rotation du dispositif de positionnement (7) autour de l'axe de rotation (24) et/ou par un mouvement d'avance par translation du dispositif de positionnement (7) ou par un mouvement d'avance du dispositif de coupe (2), et par la coupe simultanée et en une seule étape au moyen de la lame (3) du dispositif de coupe (2) de l'arête du haut (9) et du bas (10) des deux produits imprimés (4, 5, 6) qui sont immobilisés par leurs arêtes latérales reliées dans le dispositif de positionnement (7).

2. Procédé selon la revendication 1, **caractérisé en ce que** le produit imprimé (4, 5, 6) qui est chaque fois le premier est tout d'abord coupé à l'arête du haut (9) ou du bas (10).

3. Procédé selon la revendication 1 ou 2, **caractérisé en ce que** la coupe de deux produits imprimés (4, 5, 6) au niveau de l'arête du haut (9) et/ou du bas (10) intervient temporellement entre la coupe des arêtes frontales (11) de ces produits imprimés (4, 5, 6).

4. Dispositif pour couper les arêtes latérales ouvertes de produits imprimés reliés arrivant un par un ou superposés, composé d'un dispositif de coupe (2) présentant une lame (3) pouvant être entraînée dans un plan vertical d'une table de travail (22) approximativement horizontale et d'un dispositif de positionnement (7) distant du plan de coupe du dispositif de coupe (2), qui déplace les produits imprimés (4, 5, 6) immobilisés par l'arête latérale reliée (23) dans le rayon d'action du dispositif de coupe (2), qui peut être entraîné pas à pas autour d'un axe de rotation (24) perpendiculaire à la table de travail (22) ainsi que perpendiculairement au plan de coupe, et qui présente une plaque de fixation (16) formant un support coplanaire avec la table de travail (22), laquelle plaque de fixation fait partie d'un dispositif de serrage (12, 13) relié au dispositif de positionnement (7), **caractérisé en ce que** le dispositif de positionnement (7) présente deux dispositifs de serrage (12, 13) adossés l'un à l'autre au niveau de l'axe de rotation (24), qui peuvent être commandés indépendamment l'un de l'autre.

5. Dispositif selon la revendication 4, **caractérisé en ce que** le dos d'un dispositif de serrage (12, 13) est constitué par une aile de liaison (30) placée sur l'axe de rotation (24), qui relie les plaques de fixation (16) à des plaques de support (31) de plaques de compression (32) pouvant être entraînées, lesquelles plaques de support font face à distance aux plaques de fixation.

6. Dispositif selon la revendication 5, **caractérisé en ce que** l'aile de liaison (30) constitue de part et d'autre une butée (35) pour l'arête latérale reliée (23) d'un produit imprimé (4 à 6) immobilisé dans le dispositif de serrage (12, 13).

7. Dispositif selon la revendication 5 ou 6, **caractérisé en ce qu'**une unité d'entraînement (33) pouvant être actionnée par voie mécanique, électromécanique, hydraulique et/ou pneumatique et reliée à la plaque de compression (32) est chaque fois fixée sur la face des plaques de support (31) qui est opposée aux plaques de fixation (16).

8. Dispositif selon l'une des revendications 4 à 7, **caractérisé en ce que** le dispositif de positionnement (7) est commandé de manière à pouvoir être entraîné à chaque fois de 90° autour de l'axe de rotation (24).

9. Dispositif selon l'une des revendications 4 à 8, **caractérisé en ce que** ce dernier est en liaison d'entraînement avec une mordache (34) appuyant les produits imprimés contre la table de travail (22) lors de la coupe.

10. Dispositif selon l'une des revendications 4 à 9, **caractérisé en ce qu'**un dispositif d'alimentation amenant les produits imprimés (4 à 6) au fur et à mesure que le travail est effectué est en liaison d'entraînement avec ledit dispositif.

11. Dispositif selon l'une des revendications 4 à 10, **caractérisé en ce que** ce dernier est relié à une commande programmable.

12. Dispositif selon l'une des revendications 10 et 11, **caractérisé en ce qu'**en face du dispositif d'alimentation est prévu un support (21) pour les produits imprimés traités.

13. Dispositif selon l'une des revendications 10 et 11, **caractérisé en ce qu'**un support (21) pour les produits imprimés traités est prévu, sur l'axe de rotation (24), à 270° du dispositif d'alimentation dans le sens de traitement.
